# EUROPÄISCHE PATENTSCHRIFT

(11) **EP 1 939 096 B1**
(45) Veröffentlichungstag und Bekanntmachung des Hinweises auf die Patenterteilung: **01.08.2012**
(21) Anmeldenummer: 07021070.3
(22) Anmeldetag: 27.10.2007
(51) Int. Cl.: B65C 9/10, B65C 9/16

(54) **Etikettieraggregat**
Labelling unit
Agrégat d'étiquetage

(30) Priorität: 29.12.2006 DE 102006062511
(43) Veröffentlichungstag der Anmeldung: 02.07.2008
(73) Patentinhaber: Krones AG, 93073 Neutraubling (DE)
(72) Erfinder: Winter, Horst, 93073 Neutraubling (DE)
(74) Vertreter: Grünecker, Kinkeldey, Stockmair & Schwanhäusser

(56) Entgegenhaltungen:
- EP-A- 1 314 648
- EP-A- 1 561 690
- DE-A1- 2 435 582
- DE-A1- 2 719 216
- DE-A1- 19 845 964
- US-A- 3 767 515

## Beschreibung

Die Erfindung betrifft ein Etikettieraggregat der im Oberbegriff des Patentanspruchs 1 angegebenen Art und wie aus der US 3767515 A bekannt.

Bei dem aus US 3 767 515 A bekannten Etikettieraggregat werden bei einem Formatwechsel der Etiketten an dem Karussell sämtliche Transfer-Palettenwellen mit den Paletten gegen andere ausgetauscht, nachdem eine obere Stützplatte des Karussells entfernt wurde.

Die Druckschrift "Kleines abc der Etikettiertechnik für Bedienungsleute", der Firma KRONES AG, Hermann Kronseder, Maschinenfabrik, 93068 Neutraubling, DE, mit der Nummer 2500d.03/89, erläutert ab Seite 7, dass bei einer Änderung des Etikettenformats die Paletten, die Etikettenbehälter und der Greiferzylinder ausgetauscht oder ergänzt werden müssen. Die hierfür erforderlichen Arbeiten sind zeitaufwendig und bedingen relativ lange Stillstandszeiten für das Etikettieraggregat. Außerdem ist erheblicher Aufwand für die Lagerhaltung und Logistik notwendig, da eine Vielzahl von Etikettenformaten existieren und entsprechend viele Einzelteile jederzeit auffindbar bereitgehalten werden müssen.

Bei aus DE 76 19 659 U und DE 198 45 964 A bekannten Etikettieraggregaten ist auf der Palettenwelle ein Paar zur Palettenwellenachse spiegelbildlicher, identischer Paletten angeordnet, um eine hohe Taktzahl bei relativ langsamer Bewegung der Paletten zu erzielen. Für einen Formatwechsel muss die Palettenwelle mit den Paletten ausgetauscht werden.

Bei dem aus US 4 589 949 A bekannten Etikettieraggregat sind an der Palettenwelle ebenfalls zwei identische Paletten angeordnet. Bei einem Formatwechsel ist ein Tausch der Palettenwelle mit den Paletten erforderlich.

Bei dem aus DE 197 41 476 A bekannten Etikettieraggregat sind mehrere Palettenwellen jeweils mit einer Palette auf einem Palettenkarussell montiert. Für einen Formatwechsel werden die Paletten durch zum neuen Etikettenformat passende Paletten ersetzt.

Aus DE 21 16 912 ist ein automatisches Beschickungssystem für den Etikettenbehälter eines Etikettieraggregats bekannt. In einem drehantreibbaren Zellenrad werden mehrere gefüllte Reservemagazine bereitgehalten und nacheinander mit dem Etikettenbehälter ausgerichtet, ehe ein Schieber die Reserveetiketten nachfördert. Das automatische Beschickungssystem ermöglicht es dem Etikettieraggregat, ohne Unterbrechung zu arbeiten.

Ein weiteres, automatisches Etiketten-Beschickungssystem ist bekannt aus EP 1 314 648 B. Mit Reserveetiketten desselben Formats gefüllte Magazine werden in einem Paternoster jeweils auf den im Etikettieraggregat stationär positionierten, für nur ein Format verwendbaren Etikettenbehälter ausgerichtet.

Aus DE 24 35 582 A ist es bekannt, eine einzige Palette an der Palettenwelle zur Anpassung an unterschiedliche Flaschenformate, die mit demselben Etikettentyp etikettiert werden, so zu verstellen, dass verschiedene Versetzungsgrade der Etiketten erzielt werden.

Aus DE 27 19 216 A ist es bekannt, in einer Zuführvorrichtung für Etiketten zu einer Abnahmeeinrichtung das Etiketten-Ausgabeende der Zuführvorrichtung durch manuell vorgenommene Einstellungen exakt an das Etikettenformat anzupassen.

Der Erfindung liegt die Aufgabe zugrunde, ein Etikettieraggregat der eingangs genannten Art zu schaffen, das bei einem Formatwechsel eine optimal kurze Umrüstzeit ermöglicht und gegebenenfalls weitestgehend automatisiert betreibbar ist.

Die gestellte Aufgabe wird mit den Merkmalen des Patentanspruchs 1 gelöst.

Da zumindest eine der drei Hauptbaugruppen, die für den Etikettentransfer verantwortlich sind, unter Verbleib im Etikettieraggregat manuell oder motorisch einer Kooperations-Positionsänderung im Hinblick auf das neue Etikettenformat unterworfen wird, sind keine oder keine aufwändigen Demontage- und Austauscharbeiten für den Formatwechsel mehr erforderlich. Die Umrüstzeit ist optimal kurz. Das Etikettieraggregat lässt sich, insbesondere bei einer motorisch durchgeführten Kooperations-Positionsänderung im Etikettieraggregat, weitestgehend automatisiert umrüsten. Zusätzlich zu dem Vorteil kurzer Umrüstzeit ergibt sich ein geringerer Platzbedarf bei der Lagerhaltung und werden erheblich weniger Reserveteile benötigt. Zweckmäßig ist zumindest eine Hauptbaugruppe auf diese Weise konvertierbar, deren Umrüstung durch Austausch normalerweise sehr zeitaufwendig und kompliziert ist. Es können jedoch zwei oder sogar alle drei Hauptbaugruppen zur Umrüstung in dem Etikettieraggregat ausgelegt sein. Besonders zweckmäßig sind alle drei Hauptbaugruppen durch im Etikettieraggregat durchführbare Kooperations-Positionsänderungen an zumindest Etiketten transferierenden Komponenten konvertierbar. Hierbei sind an der Palettenwelle Paletten für unterschiedliche Etikettenformate gemeinsam angeordnet. Wie üblich, können mehrere Palettenwellen in einem Palettenkarussell vorgesehen sein. Die Paletten für die unterschiedlichen Etikettenformate sind zweckmäßig in Umfangsrichtung der Palettenwelle versetzt. Es können zwei, drei oder mehr Paletten vorhanden sein. Die Palettenwelle ist für den Formatwechsel zwischen mehreren Kooperations-Positionen zwischen jeweils einer Palette und dem in seiner Kooperations-Position befindlichen Etikettenbehälter, und auch den Greifern am Greiferzylinder, wahlweise manuell umsteckbar oder motorisch umstellbar, um die jeweils benötigte Palette in die vorbestimmte Kooperations-Position zu stellen. Falls Etiketten in mehreren Etagen transferiert werden, sind natürlich in jeder Etage an der Palettenwelle mehrere unterschiedliche Etikettenformaten entsprechende Paletten angeordnet.

Bei einer zweckmäßigen Ausführungsform werden Etikettenbehälter für unterschiedliche Etikettenformate in einem Positionswechsler angeordnet, beispielsweise einem Revolver oder einem Paternoster, derart, dass wahlweise jeder Etikettenbehälter in eine Kooperations-Position mit der Paletten bewegbar ist. Diese Umstellung kann bequem manuell ausgeführt werden, und wird besonders komfortabel motorisch gesteuert. Dadurch entfällt für den Formatwechsel die Demontage oder der Austausch des jeweils nicht mehr benötigten Etikettenbehälters.

Bei einer weiteren, zweckmäßigen Ausführungsform ist für den Formatwechsel der jeweilige Greifer am Greiferzylinder wahlweise in unterschiedliche Kooperations-Positionen mit der jeweiligen Palette einstellbar, und zweckmäßig auch in unterschiedliche Kooperations-Positionen mit dem zu etikettierenden Behälter. Der Greifer wird entweder manuell umgestellt, oder motorisch, und zwar ohne nennenswerte Bauteile des Etikettieraggregats oder des Greiferzylinders demontieren zu müssen. Besonders zweckmäßig wird die Umstellung sogar automatisiert bzw. ferngesteuert vorgenommen.

Gemäß eines weiteren, wichtigen Aspekts weist der Greifer einen Stelltrieb für das Greifertiming in Relation zur Kooperations-Position mit der Palette auf. Der Stelltrieb kann mechanisch betätigt werden oder mittels eines Stellmotors, und zwar um das Timing des Greifers an das neue Etikettenformat anpassen zu können.

Um eine große Bandbreite an Einstellmöglichkeiten zu haben, kann es zweckmäßig sein, den Greifer im Wesentlichen parallel und/oder im Wesentlichen senkrecht zur Greiferzylinderachse verstellbar anzuordnen. Eine Verstellung des Greifers kann beispielsweise über eine elektrisch verstellbare Spindel erfolgen, oder von Hand durch Verdrehen einer solchen Spindel.

Bei einer anderen zweckmäßigen Ausführungsform kann der Greifer an einer durch einen Stelltrieb am Greiferzylinder verstellbaren Greiferwelle angeordnet sein. Dadurch können mit einem einzigen Greiferzylinder verschiedene Etikettenformate verarbeitet werden.

Nach einem weiteren, besonders wichtigen Merkmal weist der Greifer sogar einen elektrischen oder elektromagnetischen Greiferbetätigungs-Antrieb auf, so dass die üblichen Kurvenscheiben mit Folgegliedern entfallen und Umstellungen der Greiferoperation besonders bequem ferngesteuert vorgenommen werden können, beispielsweise unter Nutzen abgelegter Programme oder Tabellen.

Da auch das Andruckelement abhängig von dem Etikettenformat bestimmte Einstellungen benötigt, falls ein Formatwechsel stattfindet, ist zweckmäßig für einen als Andruckelement an einem Schwammschieber angeordneten Schwamm am Greiferzylinder ein Stelltrieb, vorzugsweise elektrischer oder elektromagnetischer Natur, vorgesehen, der solche Justierungen oder Änderungen der Kooperations-Position des Andruckelements bequem und ohne Demontage nennenswerter Teile des Etikettieraggregats ermöglicht.

Die universelle Leistungsfähigkeit des Etikettieraggregats lässt sich optimal nutzen, wenn dem in die Kooperationsposition mit der Palette eingestellten Etikettenbehälter ein automatisches Magazinbeschickungssystem vorgeschaltet ist. Beim Etikettieren sind, solange ein Etikettenformat, beispielsweise in einer einzigen oder in jeweils einer Etikettieretage, verarbeitet wird, keine Betriebsunterbrechungen erforderlich, weil über das Magazinbeschickungssystem im Etikettenbehälter jeweils genügend Etiketten des verarbeiteten Etikettenformats nachgeliefert werden.

Bei einer zweckmäßigen, weitestgehend automatisierten Ausführungsform des Etikettieraggregats sind die elektrischen oder elektromagnetischen Stell- oder Betätigungsantriebe zumindest zum Ändern der Kooperationspositionen an der zumindest einen Baugruppe an eine zentrale elektronische Steuervorrichtung angeschlossen, die vorzugsweise programmierbar ist. Für einen Formatwechsel können somit, beispielsweise mit Hilfe eines Bildschirms oder einer Eingabesektion, alle Einstelllungen von zentraler Stelle aus durchgeführt werden, ohne direkt in das Etikettieraggregat eingreifen zu müssen.

Anhand der Zeichnung werden Ausführungsformen des Erfindungsgegenstandes erläutert. Es zeigen:
- Fig. 1: eine Schemadraufsicht auf einen Teil einer Etikettiermaschine mit mehreren Etikettieraggregaten,
- Fig. 2: eine Palettenwelle mit zwei Paletten für unterschiedliche Etikettenformate,
- Fig. 3: eine Draufsicht auf eine Palettenwelle mit drei unterschiedlichen Etikettenformaten zugehörigen Paletten,
- Fig. 4: eine Draufsicht auf einen Greifer,
- Fig. 5: eine Schemadarstellung eines EtikettenbehälterWechslers, und
- Fig. 6: eine Schemadarstellung eines einem Etikettenbehälter zugeordneten, automatischen Beschickungssystems.

Fig. 1 zeigt schematisch den Aufbau einer Etikettiermaschine M zum Etikettieren von Flaschen F. Aus einem linearen Zuförderer 1 kommende Flaschen F werden mit einer Einteilschnecke 2 vereinzelt und in einen rotierenden Flaschentisch 3 übergeführt. Der Umlaufbahn des Flaschentisches 3 sind bei dieser Ausführungsform zwei Etikettieraggregate A zugeordnet. Das in Umlaufrichtung der Flaschen F erste Etikettieraggregat A dient beispielsweise zum Stanniolieren und zur Rumpf- und Brust-Etikettierung, während das zweite Etikettieraggregat zur Rückenetikettierung vorgesehen sein kann. Bei jedem Etikettieraggregat A ist nur eine Etikettieretage dargestellt, obwohl gegebenenfalls mehrere. übereinanderliegende Etikettieretagen vorgesehen sein können, z.B drei beim ersten Aggregat.

Die zum Etikettieren zu transferierenden Etiketten E werden in einem Etikettenbehälter 4 bereitgehalten, der auf ein Palettenwellen-Karussell 5 ausgerichtet ist, an dem zu seiner Drehachse exzentrisch mehrere Palettenwellen 6 stehend und drehantreibbar gelagert sind. Jede Palettenwelle 6 trägt mindestens eine Palette 7, d.h. (s. Fig. 2 und 3) jeweils mindestens zwei Paletten 7a, 7b oder 7c für unterschiedliche Etikettenformate. Dem Palettenwellen-Karussell 5 ist eine Leimwalze 8 zugeordnet, sowie ein Greiferzylinder 9 mit daran angeordneten Andrückelementen 10 und Greifern 11.

Bei der Rotation des Palettenwellen-Karussells 5 und der Drehbewegung der Palettenwellen 6 wird jede Palette 7 an ihrer Haftfläche beim Passieren der Leimwalze 8 mit Leim beschichtet und nachfolgend an dem vordersten Etikett E im Etikettenbehälter 4 abgewälzt, wobei sie das Etikett mitnimmt, das mit seiner Rückseite plan auf der Haftfläche der Palette 7 liegend weiter zu einem Greifer 11 transferiert wird, der das Etikett an seinem in Transportrichtung vorderen Rand ergreift, von der Palette 7 ablöst und zur Flasche F transferiert. Die Flasche F wird vom Drehtisch 3 am Greiferzylinder 9 vorbeigeführt, wobei der Greifer 11 das Etikett E beim Anlegen der beleimten Seite an die Flasche F solange festhält, bis das Andrückelement 10 das Etikett auf den Umfang der Flasche aufdrückt. Entlang des Transportweges im Flaschentisch können die Etiketten noch nachträglich wie üblich mit Bürsten, Schwammrollen oder dgl. behandelt werden.

Der Etikettenbehälter 4, jede Palettenwelle 6 mit zumindest zwei Paletten 7, und der Greiferzylinder mit den Greifern 11 sind drei Hauptbaugruppen des Etikettieraggregats, die miteinander kooperieren und einen Etikettentransferpfad definieren. Diese Hauptbaugruppen kooperieren in jeweiligen Kooperationspositionen, wobei es im Betriebsablauf auf die präzise Einhaltung dieser vom Etikettenformat abhängenden Kooperations-Positionen ankommt.

Erfindungsgemäß sind an zumindest einer der drei Hauptbaugruppen innerhalb des Etikettieraggregats A Kooperations-Positionsänderungen durch manuellen oder motorischen Eingriff möglich, d.h., Kooperations-Positionsänderungen für zumindest mit den Etiketten E in Kontakt kommende Komponenten der Baugruppe.

Gemäß Fig.2 sind auf ein- und derselben Palettenwelle 6 an einer z.B. über einen Spannblock 19 festlegbaren Nabe 12 zwei hier um 180° um die Palettenwellenachse umfänglich zueinander versetzte Paletten 7a, 7b angeordnet. Jede Palette 7a, 7b ist zum Transferieren eines bestimmten Etikettenformats ausgelegt, wobei die beiden Etikettenformate voneinander verschieden sind, d.h., dass beispielsweise die Haftflächen 13, 14 der beiden Paletten 7a, 7b verschiedene Größen und/oder Umrisse haben.

In Fig. 2 sind zwei verschiedene Möglichkeiten zum Ändern der Kooperations-Position angedeutet. Zu einer manuellen Änderung der Kooperations-Position weist die Palettenwelle 6 einen Polygonansatz 16, hier beispielsweise einen Vierkant, auf, um die Palettenwelle nach Herausziehen, Verdrehen um 180°, und neuerlichem Einstecken zum Arbeiten mit der einen oder der anderen Palette 7a, 7b einzustellen. Eine zweite Möglichkeit ist dadurch gegeben, dass beispielsweise zwischen dem nicht gezeigten Palettenwellen-Karussell und der Palettenwelle 6 ein elektrischer oder elektromotorischer Stelltrieb 18 mit einer Antriebsverbindung 17 vorgesehen ist, um die Palettenwelle 6 relativ zum Palettenkarussell um 180° in die für die jeweils benötigte Palette 7a oder 7b vorgesehene Kooperations- oder Warte-Position hin- oder herzudrehen, zweckmäßig ferngesteuert.

In Fig. 3 sind auf der Palettenwelle 6 sogar drei um jeweils 120° zueinander um die Palettenwellenachse versetzte Paletten 7a, 7b und 7c, jeweils für ein Etikettenformat mit Haftflächen 13, 14, 15, z.B. an einer Nabe 12 angeordnet. Die Palettenwelle 6 besitzt als Polygonansatz 16 beispielsweise einen Sechskant, und lässt sich manuell herausziehen, um 120° verdrehen und wieder einsetzen, um jeweils eine gewünschte Palette 7a, 7b oder 7c in eine neue Kooperations-Position mit dem Etikettenbehälter 4 einzustellen. Als zweite Alternative kann der Stelltrieb 18 mit der Antriebsverbindung 17 vorgesehen sein, um die Palettenwelle 6 relativ zum Palettenwellen-Karussell und ferngesteuert zu verdrehen.

Als weitere Verstellmöglichkeit innerhalb des Etikettieraggregats A kann ggfs. die Nabe 12 auch in Achsrichtung auf der Palettenwelle 6 verstellt werden, um eine Kooperations-Positionsänderung in Höhenrichtung vorzunehmen, und zwar entweder manuell oder mittels eines nicht gezeigten, ferngesteuerten Stelltriebs.

Fig. 4 ist eine Draufsicht auf einen schematisch angedeuteten Greifer 11 zum Übernehmen des beleimten Etiketts von der jeweiligen Palette. Der Greifer 11 ist mit Greiferarmen 21, 22 auf einer Greiferwelle 23 am nicht näher gezeigten Greiferzylinder 9 angebracht und weist beispielsweise zwischen den freien Enden der Greiferarme 21, 22 einen elektrischen oder elektromagnetischen Stelltrieb 20, z.B. Elektromagneten auf. Der Stelltrieb 20 könnte so ausgelegt sein, dass er nicht nur eine Verstellung der Kooperations-Position des Greifers 11 relativ zur Palette ermöglicht, sondern der Stelltrieb 20 könnte gleichzeitig der Betätigungsantrieb für den Greifer 11 sein, um die Greiferarme 21, 22 mit einem wählbaren Timing und gegebenenfalls einem wählbaren Hub relativ zur Drehbewegung des Greiferzylinders 9 zu betätigen. Der Greifer 11 könnte auf der Greiferwelle 23 in Achsrichtung verstellbar sein, beispielsweise mittels eines Stelltriebs 25 und einer Antriebsverbindung 24, beispielsweise mittels einer Schraubspindel. Eine weitere Verstellmöglichkeit kann dadurch gegeben sein (nicht gezeigt), dass sich die Greiferwelle 23 im Wesentlichen radial und/oder in Umfangsrichtung relativ zum Greiferzylinder 9 verstellen lässt, und zwar manuell oder motorisch. Obwohl der Greifer 11 in Fig. 4 mit zwei schwenkbaren Greiferarmen 21, 22 dargestellt ist, könnte der Greifer 11 auch nur einen Greiferarm aufweisen, der relativ zu einer stationären, und zweckmäßigerweise einstellbaren, Widerlagerkante bewegbar ist.

Fig. 5 zeigt einen beispielsweise als Revolver oder Paternoster ausgebildeten Etikettenbehälter-Wechsler 26, an dem beispielsweise um 120° versetzt drei verschiedene Etikettenbehälter 4a, 4b, 4c, jeweils für ein Etikettenformat E1, E2, E3 angebracht sind. Der Etikettenbehälter 4a ist beispielsweise gerade in seine Kooperations-Position mit den Paletten eingestellt, um das Etikettenformat E1 zu verarbeiten, während die anderen Etikettenbehälter 4b, 4c für die anderen Etikettenformate E2, E3 in Bereit- oder Wartestellung sind. Mittels eines Stelltriebs 28 und einer Antriebsverbindung 27 lässt sich der Wechsler 26 in 120°-Schritten verstellen, um den jeweils benötigten Etikettenbehälter in die Kooperations-Position zu bringen.

Ferner ist in Fig. 5 angedeutet, dass dem gerade aktiven Etikettenbehälter 4a für das Etikettenformat E1 ein automatisches Beschickungssystem 29 zugeordnet ist, mit dem fortlaufend das Etikettenformat A1 zugeführt wird.

Fig. 6 verdeutlicht schematisch das Zusammenspiel zwischen einer beispielsweisen Ausführungsform des automatischen Beschickungssystems 29 und dem Etikettenbehälter 4b für das Etikettenformat E2. Der Etikettenbehälter 4b befindet sich in seiner Kooperations-Position mit den Paletten und ist in Fig. 6 zu oberst angedeutet. In einem Paternoster 32 werden nacheinander mit dem Etikettenformat E2 gefüllte Magazine 30 entgegen dem Uhrzeigersinn geliefert, die von einem Band-Zuförderer 33 zugeführt und nacheinander an den Paternoster 32 übergeben werden. Leere Kassetten 31 werden im Paternoster 32 weggefördert und an einen Band-Abförderer 34 übergeben. Bei einem Formatwechsel beispielsweise zum Etikettenbehälter 4a für das Etikettenformat E1, wie in Fig. 5 gezeigt, werden anstelle der Magazine 30, 31 für das Etikettenformat E2 entsprechend geformte Magazine für das Etikettenformat E1 zugeführt und abgeführt.

Die Etikettiermaschine M bzw. jedes Etikettieraggregat A kann von einer zentralen Steuervorrichtung aus angesteuert werden, um im Falle der vorbeschriebenen motorisch bewirkten Kooperationspositions-Änderungen die jeweiligen Stell- oder Betätigungsantriebe zu bewegen. Dies kann beispielsweise mit Hilfe eines Bildschirms und einer Eingabesektion unter Nutzen programmierter Einstellungen ferngesteuert erfolgen, so dass in das Etikettieraggregat kein nennenswerter manueller Eingriff erforderlich ist. Es können aber auch einfache Sortenwahlschalter oder dgl. Elemente vorgesehen werden. Eine Verkürzung der Umrüstzeit ist bereits möglich, wenn nur eine der drei Hauptbaugruppen innerhalb des Etikettieraggregats umstellbar ist. Im Hinblick auf eine weitestgehende Automation ist es jedoch zweckmäßig, alle drei Hauptbaugruppen motorisch entsprechend zu verstellen. Bezüglich der Etikettenbehälter und der Paletten ist erfindungsgemäß jeweils eine Mehrfachbestückung vorgesehen und werden Kooperations-Positionsänderungen entweder manuell (bei einer einfachen Ausführungsform) oder motorisch vorgenommen. Bezüglich der Greifer sind bauliche Voraussetzungen geschaffen, um das Timing und die Kooperations-Position jedes Greifers individuell entweder manuell oder sogar motorisch verstellen zu können.

Da auch die Andrückelemente 10 eine wichtige Rolle beim Etikettieren spielen, und üblicherweise von Schwämmen auf Schwammschiebern gebildet werden, ist es zweckmäßig, auch bei den Andrückelementen eine manuelle oder motorische Umstellmöglichkeit für einen Formatwechsel vorzusehen.

## Patentansprüche

1. Etikettieraggregat (A) zum Etikettieren von Behältern (F), insbesondere Flaschen, mit wenigstens einem auf das Etikettenformat abgestimmten Etikettenbehälter (4, 4a, 4b, 4c), wenigstens einer zumindest drehantreibbaren Palettenwelle (6), die wenigstens eine auf das Etikettenformat abgestimmte Palette (7, 7a, 7b, 7c) trägt, und einem drehantreibbaren Greiferzylinder (9), der auf das Etikettenformat abgestimmte Greifer (11) trägt, wobei der Etikettenbehälter, die Palette und der Greiferzylinder drei einen Etiketten-Transferpfad definierende, miteinander kooperierende und für einen Formatwechsel konvertierbare Hauptbaugruppen des Etikettieraggregats sind, **dadurch gekennzeichnet, dass** für den Formatwechsel zumindest eine der drei Hauptbaugruppen unter Verbleib im Etikettieraggregat (A) durch eine manuelle oder motorische Kooperations-Positionsänderung innerhalb des Etikettieraggregats (A) konvertierbar ist, dass an der Palettenwelle (6) in Umfangsrichtung der Palettenwellenachse versetzt Paletten (7, 7a, 7b, 7c) für unterschiedliche Etikettenformate gemeinsam angeordnet sind, und dass die Palettenwelle (6) um die Palettenwellenachse wahlweise zwischen mehreren Kooperations-Positionen zwischen jeweils einer Palette (7, 7a, 7b, 7c) und dem in seiner Kooperations-Position befindlichen Etikettenbehälter (4, 4a, 4b, 4c) manuell oder motorisch umstellbar ist.

2. Etikettieraggregat nach Anspruch 1, **dadurch gekennzeichnet, dass** alle drei Hauptbaugruppen unter Verbleib im Etikettieraggregat (A) durch Kooperations-Positionsänderungen zumindest an Etiketten (E1, E2, E3) transferierenden Komponenten konvertierbar sind.

3. Etikettieraggregat nach Anspruch 2, **dadurch gekennzeichnet, dass** Etikettenbehälter (4, 4a, 4b, 4c) für ein erstes und für mindestens ein weiteres Etikettenformat in einem Positionswechsler, vorzugsweise einem Revolver oder Paternoster, angeordnet und wahlweise jeder Etikettenbehälter (4, 4a, 4b, 4c) in eine Kooperations-Position mit der Palette (7, 7a, 7b, 7c) bewegbar ist.

4. Etikettieraggregat nach Anspruch 1, **dadurch gekennzeichnet, dass** zwei, drei oder mehr Paletten (7, 7a, 7b, 7c) an der gemeinsamen Palettenwelle (6) vorgesehen sind.

5. Etikettieraggregat nach Anspruch 2, **dadurch gekennzeichnet, dass** der Greifer (11) am Greiferzylinder (9) wahlweise in unterschiedliche Kooperations-Positionen mit der jeweiligen Palette (7, 7a, 7b, 7c) einstellbar ist.

6. Etikettieraggregat nach Anspruch 5, **dadurch gekennzeichnet, dass** der Greifer (11) einen greifereigenen Stelltrieb (20) für das Greifertiming in Relation zur Kooperationsposition mit der Palette (7, 7a, 7b, 7c) aufweist.

7. Etikettieraggregat nach Anspruch 5, **dadurch gekennzeichnet, dass** der Greifer (11) im Wesentlichen parallel und/oder im Wesentlichen senkrecht zur Greiferzylinder-Achse verstellbar ist, vorzugsweise über wenigstens eine elektrisch verstellbare Spindel (23).

8. Etikettieraggregat nach Anspruch 5, **dadurch gekennzeichnet, dass** der Greifer (11) an einer durch einen Stelltrieb (25) am Greiferzylinder (9) verstellbaren Greiferwelle (23) angeordnet ist.

9. Etikettieraggregat nach Anspruch 5, **dadurch gekennzeichnet, dass** der Greifer (11) einen greifereigenen elektrischen oder elektromagnetischen Greiferbetätigungs-Antrieb (20) aufweist.

10. Etikettieraggregat nach Anspruch 2, **dadurch gekennzeichnet, dass** ein Andrückelement (10) ein an einem Schwammschieber angeordneter Schwamm ist, und dass für den Schwammschieber am Greiferzylinder (9) ein Stelltrieb, vorzugsweise elektrischer oder elektromagnetischer Natur, vorgesehen ist.

11. Etikettieraggregat nach wenigstens einem der vorhergehenden Ansprüche, **dadurch gekennzeichnet, dass** dem jeweils in die Kooperations-Position mit der Palette (7, 7a, 7b, 7c) eingestellten Etikettenbehälter (4, 4a, 4b, 4c) ein automatisches Magazinbeschickungssystem (29) vorgesehen ist.

12. Etikettieraggregat nach wenigstens einem der vorhergehenden Ansprüche, **dadurch gekennzeichnet, dass** die elektrischen oder elektromagnetischen Stell- oder Betätigungsantriebe zumindest zum Ändern der Kooperations-Positionen an eine zentrale, vorzugsweise programmierbare, elektronische Steuervorrichtung angeschlossen sind, und für einen Formatwechsel mit Hilfe eines Bildschirms und einer Eingabesektion ferneinstellbar sind.

## Claims

1. Labelling unit (A) for labelling containers, in particular bottles, comprising at least one label container (4, 4a, 4b, 4c) matched to the format of the labels, at least one transfer plate shaft (6) which is at least drivable in rotation and which carries a transfer plate (7, 7a, 7b, 7c) matched to the format of the labels, and a gripper cylinder (9) able to be driven in rotation which carries grippers (11) adapted to the format of the labels, wherein the label container, the transfer plate and the gripper cylinder define three main assembles of the labelling unit, define a label transfer path, co-operate with each other and are convertible for a format change, **characterised in that** at least one of the main assemblies, while remaining in the labelling unit (A), is convertible for a format change by a manual or motoric co-operation position change within the labelling unit (A), that transfer plates (7, 7a, 7b, 7c) for different label formats are commonly arranged at the transfer plate shaft (6) offset in circumferential direction about the axis of the transfer plate shaft, and that the transfer plate shaft (6) selectively can be adjusted in manual or motoric fashion between several co-operation positions between respectively a transfer plate (7, 7a, 7b, 7c) and the label container (4, 4a, 4b, 4c) which is situated in its co-operation position.

2. Labelling unit according to claim 1, **characterised in that** all three main assemblies are convertible by co-operation position changes at least of label (E1, E2, E3) transferring components while remaining in the labelling unit (A).

3. Labelling unit according to claim 2, **characterised in that** label containers (4, 4a, 4b, 4c) for a first and for at least one further label format are arranged in a position changer, preferably within a turret or paternoster, and that each label container (4, 4a, 4b, 4c) selectively is movable into a co-operation position with the transfer plate 7, 7a, 7b, 7c).

4. Labelling unit according to claim 1, **characterised in that** two, three or more transfer plates (7, 7a, 7b, 7c) are provided at the common transfer plate shaft (6).

5. Labelling unit according to claim 2, **characterised in that** the gripper (11) is adjustable at the gripper cylinder (9) selectively into different co-operation positions with the respective transfer plate (7, 7a, 7b, 7c).

6. Labelling unit according to claim 5, **characterised in that** the gripper (11) is provided with its own adjustment drive (20) for changing a gripper timing in relation to the co-operation position with the transfer plate (7, 7a, 7b, 7c).

7. Labelling unit according to claim 5, **characterised in that** the gripper (11) is adjustable substantially parallel and/or substantially perpendicular with respect to the gripper cylinder axis, preferably by means of at least one electrically adjustable spindle (23).

8. Labelling unit according to claim 5, **characterised in that** the gripper (11) is arranged at a gripper shaft (23) which is adjustable at the gripper cylinder (9) by an adjustment drive (25).

9. Labelling unit according to claim 5, **characterised in that** the gripper (11) is provided with its own electric or electromagnetic gripper actuation drive (20).

10. Labelling unit according to claim 2, **characterised in that** a label pressing element (10) is a sponge arranged at a sponge slider, and that an adjustment drive of the sponge slider is provided at the gripper cylinder (9), preferably a drive of electric or electromagnetic nature.

11. Labelling unit according to at least one of the preceding claims, **characterised in that** an automatic magazine supplying system (29) is provided for the label container (4, 4a, 4b, 4c) which has been adjusted into co-operation with the transfer plate (7, 7a, 7b, 7c).

12. Labelling unit according to at least one of the preceding claims, **characterised in that** the electric or electromagnetic adjustment or actuation drives at least for changing the co-operation positions are connected with a central, preferably programmable, electronic control device and can be set in remote fashion for a format change with the help of a screen and an input section.

## Revendications

1. Agrégat d'étiquetage (A) pour l'étiquetage de récipients (F), en particulier des bouteilles, avec au moins un récipient d'étiquettes (4, 4a, 4b, 4c) qui est adapté au format d'étiquette, au moins un arbre à palette (6), au moins apte à être entraîné en rotation, qui porte au moins une palette (7, 7a, 7b, 7c) adaptée au format d'étiquette, et un cylindre à éléments de préhension (9), apte à être entraîné en rotation, qui porte des éléments de préhension (11) adaptés au format d'étiquette, étant précisé que le récipient d'étiquettes, la palette et le cylindre à éléments de préhension constituent trois groupes de construction principaux de l'agrégat d'étiquetage qui définissent une trajectoire de transfert d'étiquette, qui coopèrent entre eux et qui sont convertibles pour un changement de format, **caractérisé en ce que** pour le changement de format, l'un au moins des trois groupes de construction principaux est convertible, en restant dans l'agrégat d'étiquetage (A), grâce à une modification manuelle ou par moteur de la position de coopération à l'intérieur de l'agrégat d'étiquetage (A), **en ce que** des palettes (7, 7a, 7b, 7c) pour différents formats d'étiquette sont disposées conjointement, de manière décalée dans le sens circonférentiel de l'axe d'arbre à palette, sur l'arbre à palette (6), et **en ce que** l'arbre à palette (6) est apte à être modifié sélectivement, manuellement ou par moteur, sur son axe entre plusieurs positions de coopération entre une palette (7, 7a, 7b, 7c) et le récipient d'étiquette (4, 4a, 4b, 4c) qui se trouve dans sa position de coopération.

2. Agrégat d'étiquetage selon la revendication 1, **caractérisé en ce que** les groupes de construction principaux sont tous les trois convertibles, en restant dans l'agrégat d'étiquetage (A), grâce à des changements de position de coopération au moins sur des composants qui transfèrent les étiquettes (E1, E2, E3)

3. Agrégat d'étiquetage selon la revendication 2, **caractérisé en ce que** des récipients d'étiquettes (4, 4a, 4b, 4c) pour un premier format d'étiquette et pour au moins un autre format d'étiquette sont disposés dans un changeur de position, de préférence un dispositif revolver ou un dispositif paternoster, et chaque récipient d'étiquettes (4, 4a, 4b, 4c) est apte à être amené sélectivement dans une position de coopération avec la palette (7, 7a, 7b, 7c).

4. Agrégat d'étiquetage selon la revendication 1, **caractérisé en ce qu'**il est prévu deux, trois palettes (7, 7a, 7b, 7c) ou plus sur l'arbre à palette commun (6).

5. Agrégat d'étiquetage selon la revendication 2, **caractérisé en ce que** l'élément de préhension (11) prévu sur le cylindre à éléments de préhension (9) est apte à être réglé sélectivement dans différentes positions de coopération avec la palette (7, 7a, 7b, 7c) correspondante.

6. Agrégat d'étiquetage selon la revendication 5, **caractérisé en ce que** l'élément de préhension (11) comporte une commande de réglage (20) propre aux éléments de préhension, pour la synchronisation des éléments de préhension par rapport à la position de coopération avec la palette (7, 7a, 7b, 7c).

7. Agrégat d'étiquetage selon la revendication 5, **caractérisé en ce que** l'élément de préhension (11) est apte à être déplacé globalement parallèlement et/ou perpendiculairement à l'axe de cylindre à éléments de préhension, de préférence par l'intermédiaire d'au moins une broche (23) apte à être déplacée par voie électrique.

8. Agrégat d'étiquetage selon la revendication 5, **caractérisé en ce que** l'élément de préhension (11) est disposé sur un arbre d'élément de préhension (23) apte à être déplacé sur le cylindre à éléments de préhension (9) par une commande de réglage (25).

9. Agrégat d'étiquetage selon la revendication 5, **caractérisé en ce que** l'élément de préhension (11) comporte un entraînement d'actionnement d'élément de préhension (20) électrique ou électromagnétique propre à l'élément de préhension.

10. Agrégat d'étiquetage selon la revendication 2, **caractérisé en ce qu'**un élément presseur (10) est constitué par une éponge disposée sur un coulisseau d'éponge, et **en ce que** pour le coulisseau d'éponge, il est prévu sur le cylindre à éléments de préhension (9) une commande de réglage, de préférence de nature électrique ou électromagnétique.

11. Agrégat d'étiquetage selon l'une au moins des revendications précédentes, **caractérisé en ce que** pour le récipient d'étiquettes (4, 4a, 4b, 4c) qui est amené à chaque fois dans la position de coopération avec la palette (7, 7a, 7b, 7c), il est prévu un système d'alimentation automatique de magasin (29).

12. Agrégat d'étiquetage selon l'une au moins des revendications précédentes, **caractérisé en ce que** les entraînements de réglage ou d'actionnement électriques ou électromagnétiques destinés à modifier au moins les positions de coopération sont raccordés à un dispositif de commande électronique central, de préférence programmable, et sont aptes à être réglés à distance, pour un changement de format, à l'aide d'un écran et d'une section d'entrée.
